# EUROPÄISCHE PATENTANMELDUNG

(11) **EP 4 696 187 A1**
(43) Veröffentlichungstag der Anmeldung: **18.02.2026**
(21) Anmeldenummer: 25194779.2
(22) Anmeldetag: 08.08.2025
(51) Int. Cl.: A45D 8/12, A45D 8/14, A45D 8/24, A45D 8/34, A45D 8/36, A46B 5/00, A46B 5/06, A46B 9/02

(54) **NEUES BÜRSTENMITTEL**

(30) Priorität: 12.08.2024 DE 102024122927
(71) Anmelder: Engelhardt, Fanny, 04349 Leipzig (DE)
(72) Erfinder: Engelhardt, Fanny, 04349 Leipzig (DE)
(74) Vertreter: Hecht, Jan-David

(57) **Zusammenfassung**

Die vorliegende Erfindung betrifft ein Bürstenmittel (100), das als Haarschmuckmittel (100) mit einem Grundkörper (102) ausgebildet ist, wobei der Grundkörper (102) an den Haaren eines Trägers des Haarschmuckmittels (100) befestigbar ist, wobei der Grundkörper (102) Bürstenelemente (106) aufweist, wobei das Bürstenmittel (100) gegenüber bestehenden Haarbürsten deutliche Verbesserrungen bringt. Genauer gesagt ist das Bürstenmittel (100) leicht transportierbar und trägt dabei nicht auf. Außerdem fällt das Bürstenmittel (100) in seiner Funktion als Haarbürste überhaupt nicht auf. Der Träger führt mit dem erfindungsgemäßen Bürstenmittel (100) immer neben einem in üblicher Weise verwendbaren Haarschmuckmittel (100) zugleich auch eine Haarbürste (100) bei sich. Dadurch kann der Träger vermeiden, tatsächlich eine voluminöse, sperrige und auf Veranstaltungen als unschön empfundene, gewöhnliche Haarbürste bei sich führen zu müssen.

## Beschreibung

Die vorliegende Erfindung betrifft ein Bürstenmittel nach dem Oberbegriff von Anspruch 1.

Kämme zum Kämmen und Bürsten zum Bürsten von Haaren sind schon seit grauer Vorzeit bekannt.

Kämme weisen zumeist einen Grundkörper aus einem Metall, Kunststoff oder Stein oder auch einem Naturstoff, wie Bein, Holz oder Horn, auf, in die einzelne Zinken in einer Reihe stehend eingearbeitet sind.

Ein Kamm ist dabei ein Werkzeug, mit dem Haare in eine Richtung ausgerichtet sowie Schmutz und Ungeziefer beseitigt werden können. An dem Kamm besteht auch ein Griff, der nach oben oder seitlich über die Zinkenreihe hinaus verlängert ist.

Bürsten wiederum bestehen aus einem Grundkörper aus Kunststoff oder einem Naturstoff, wie Bein, Holz oder Horn, in die zahlreiche einzelne Borsten flächenartig eingelassen sind. Diese Borsten bestehen üblicherweise aus Tierhaarborsten, wie Wildschweinborsten, Rosshaarborsten oder Schweineborsten, aus Kunststoffborsten, wie solchen aus Latex, Naturkautschuk, Nylon oder Polyester, oder aus Naturfaserborsten, wie Arengaborsten, Bassineborsten, Fibreborsten oder Kokosfaserborsten.

Mit solchen Haarbürsten lassen sich Haare sehr gut frisieren und föhnen. Die Flächen der Borsten können dabei unterschiedliche Geometrien annehmen, wobei diesen zumeist von der Form des Grundkörpers abhängen. So sind beispielsweise Paddlebürsten in Form eines Paddels oder Rundbürsten in Form einer Walze, auf der die Borsten angeordnet sind, bekannt. Die Grundkörper können zur besseren Luftdurchlässigkeit auch skelettiert ausgebildet sein.

Nachteilig an solchen Bürsten ist es, dass sie zumeist recht voluminös sind und daher nicht leicht untergebracht werden können, was insbesondere bei Veranstaltungen oder anderen Betätigungen stört, wenn man kein Gepäck dabei hat. Es wurden zwar schon Klappbürsten entwickelt, allerdings sind auch diese immer noch relativ voluminös, so dass das Transportproblem nicht gelöst ist.

Aufgabe der vorliegenden Erfindung ist es daher, ein Bürstenmittel zu schaffen, das dahingehend verbessert ist. Insbesondere soll das Bürstenmittel leicht zu transportieren sein und dabei nicht auftragen. Außerdem wäre es auch wünschenswert, wenn das Bürstenmittel nicht auffällt.

Diese Aufgabe wird gelöst mit dem erfindungsgemäßen Bürstenmittel nach Anspruch 1. Vorteilhafte Weiterbildungen sind in den abhängigen Ansprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, wenn das Bürstenmittel als Haarschmuckmittel getarnt wird. Dann kann man es zum Transport als aufgesteckter Haarschmuck verwenden und bei Bedarf als Haarbürste. Auch wenn man das Haarschmuckmittel nicht als Haarschmuck verwendet, sondern mit sich herumträgt, dann wird es nicht als Haarbürste störend erkennbar sein, sondern als gerade abgenommener Haarschmuck, was das Äußere des Trägers nicht stört.

Es handelt sich somit sozusagen um ein Haarschmuckmittel mit zumindest zwei Funktionen, nämlich der ersten, gewöhnlichen Funktion, das Haar zu schmücken, und der zweiten, neuen Funktion, zum Bürsten des Haares verwendet werden zu können. Weiterhin können in üblicher Weise auch andere Funktionen bestehen, wie das Haar zu schützen, wie es beispielsweise bei Mützen der Fall ist, die das Haar nicht nur schmücken, sondern auch vor Wind und Wetter schützen.

Die Borsten müssen dabei nicht direkt an dem Grundkörper angeordnet sein, sie können auch unter Vermittlung eines anderen Elements, an dem Grundkörper angeordnet sein, wobei die Borsten dann an dem anderen Element befestigt sind.

Das erfindungsgemäße Bürstenmittel zum Bürsten von Haaren, ist dadurch gekennzeichnet, dass das Bürstenmittel als Haarschmuckmittel ausgebildet ist mit einem Grundkörper, der an den Haaren eines Trägers des Haarschmuckmittels befestigbar ist, wobei der Grundkörper Bürstenelemente aufweist.

Im Rahmen der vorliegenden Erfindung bedeutet "Grundkörper, der an den Haaren eines Trägers des Haarschmuckmittels befestigbar ist", dass der Grundkörper irgendwie an den Haaren befestigbar ist. Der Grundkörper kann dabei körperlich direkt an den Haaren befestigbar sein, er kann aber auch unter Zwischenschaltung eines oder mehrerer Elemente, also indirekt an den Haaren befestigbar sein. Der Grundkörper muss also im an den Haaren befestigten Zustand die Haare nicht unmittelbar berühren.

In einer vorteilhaften Weiterbildung ist vorgesehen, dass der Grundkörper eine geschlossene Form mit einem umschlossenen Innenbereich aufweist. Dadurch lässt sich das Bürstenmittel leicht am Haar befestigen, kann aber auch leicht durch einen Benutzer beispielsweise am Handgelenk getragen werden.

Wenn dann im nicht am Haar befestigten Zustand des Bürstenmittels zumindest einige, bevorzugt alle Bürstenelemente (18; 58; 106) so an dem Grundkörper (12; 52; 102) angeordnet sind, dass sie nicht in den Innenbereich weisen, und/oder zumindest einige, bevorzugt alle Bürstenelemente (18; 58; 106) so an dem Grundkörper (12; 52; 102) angeordnet sind, dass sie vom Innenbereich weg weisen, dann kann das Bürstenmittel von einem Benutzer leicht, beispielweise am Handgelenk getragen werden, ohne dass die Bürstenmittel in das Handgelenk drücken und ihn stören. Außerdem weisen die Bürstenmittel dann schon die richtige Ausrichtung zum Bürsten der Haare des Benutzers auf.

In einer vorteilhaften Weiterbildung ist vorgesehen, dass die Bürstenelemente nur bereichsweise am Grundkörper, vorzugsweise bereichsweise entlang des Umfangs des Grundkörpers angeordnet sind, wobei sich die Bürstenelemente nur über höchstens eine Hälfte, bevorzugt nur höchstens ein Drittel, insbesondere nur höchstens ein Viertel des Grundkörpers erstrecken. Dadurch können die Bürstenelemente im am Haar des Benutzers befestigten Zustand des Bürstenmittels leicht in den Haaren versteckt werden, so dass die Bürstenmittel nicht auffallen.

In einer vorteilhaften Weiterbildung ist vorgesehen, dass der Grundkörper zumindest teilweise von einer Umhüllung umgeben ist, wobei die Umhüllung bevorzugt einen Schaumstoff und/oder ein Textil aufweist. Dann besteht eine besondere Anpassungsfähigkeit des Haarschmuckmittels an die Haare.

In einer vorteilhaften Weiterbildung ist vorgesehen, dass die Umhüllung zumindest einige, bevorzugt die Mehrzahl, insbesondere alle Bürstenelemente verdeckt, wenn kein Druck auf die Umhüllung ausgeübt wird. Dann ist die Bürstenfunktion des Haarschmuckmittels besonders gut getarnt ausgebildet.

In einer vorteilhaften Weiterbildung ist vorgesehen, dass die Umhüllung mit einer Öffnung zur Entnahme des Grundkörpers versehen ist, wobei die Öffnung bevorzugt verschließbar ausgebildet ist, wobei der Verschluss insbesondere als Klettverschluss ausgebildet ist. Dann kann die Umhüllung leicht ohne den Grundkörper gereinigt werden, wodurch das Bürstenmittel langlebiger ausgebildet ist.

In einer vorteilhaften Weiterbildung ist vorgesehen, dass das Haarschmuckmittel ein Haargummi, eine Haarspange, eine Haarklammer, ein Haarreifen, eine Haarschleife, ein Haarband, ein Haarkamm, eine Haarforke, ein Haartuch, eine Haarbrosche, eine Haarnadel, eine Haarspriale, ein Haarclip, ein Bun-Maker, eine Haarrolle, ein Haarkneifer, ein Dutt-Kissen, ein Kopftuch, ein Diadem, eine Mütze, ein Hut oder ein Fascinator ist. Solche Haarschmuckmittel sind aufgrund ihrer Form besonders gut als Bürste geeignet und können zugleich vom Träger in vielfältiger Art und Weise bei unterschiedlichsten Anlässen verwendet werden.

In einer vorteilhaften Weiterbildung ist vorgesehen, dass der Grundkörper Keramik, Metall, Kunststoff, Naturstoff und/oder Stein aufweist, wobei der Grundkörper bevorzugt Azetat, Bein, Gummi, Holz, Horn, Kunstleder, Latex, Naturkautschuk, Nylon, pflanzliche Wolle, Polyester, Seide, tierische Wolle und/oder tierisches Leder aufweist. Diese Materialien sind für den Grundkörper des Haarschmuckmittels besonders gut verwendbar.

In einer vorteilhaften Weiterbildung ist vorgesehen, dass zumindest einige, bevorzugt alle Bürstenelemente ein Material aus der Gruppe umfassend: Tierhaarborsten, insbesondere Wildschweinborsten, Rosshaarborsten oder Schweineborsten, Kunststoffborsten, insbesondere aus Latex, Naturkautschuk, Nylon oder Polyester, und Naturfaserborsten, insbesondere Arengaborsten, Bassineborsten, Fibreborsten oder Kokosfaserborsten, aufweisen. Diese Materialien sind für die Bürstenelemente besonders gut verwendbar.

In einer vorteilhaften Weiterbildung ist vorgesehen, dass zumindest einige, bevorzugt alle Bürstenelemente so an dem Grundkörper angeordnet sind, dass sie im am Haar befestigten Zustand des Bürstenmittels in das Haar eindringen. Dann ist die zusätzliche Funktion des Haarschmuckmittels nicht zu erkennen, weil die Borsten nicht direkt zu erkennen sind.

In einer vorteilhaften Weiterbildung ist vorgesehen, dass das Bürstenmittel so ausgebildet ist, dass im am Haar befestigten Zustand des Bürstenmittels zumindest einige, bevorzugt alle Bürstenelemente nicht vom Haar wegstehen. Auch dann ist die zusätzliche Funktion des Haarschmuckmittels nicht zu erkennen, weil die Borsten nicht direkt zu erkennen sind.

In einer vorteilhaften Weiterbildung ist vorgesehen, dass zumindest einige, bevorzugt alle Bürstenelemente durchsichtig ausgebildet sind. Auch dann ist wiederum die zusätzliche Funktion des Haarschmuckmittels nicht zu erkennen, weil die Borsten nicht direkt zu erkennen sind.

In einer vorteilhaften Weiterbildung ist vorgesehen, dass zumindest einige, bevorzugt alle Bürstenelemente eine farbliche Gestaltung aufweisen, die die farbliche Gestaltung des Haarschmuckmittels ergänzt. Dann können die Bürstenelemente zwar zu sehen sein, werden allerdings nicht in ihrer Funktion als Bürstenelemente erkannt, sondern nur als Gestaltungselemente des Haarschmuckmittels, wodurch wiederum ebenfalls die zusätzliche Funktion des Haarschmuckmittels nicht zu erkennen ist.

In einer vorteilhaften Weiterbildung ist vorgesehen, dass zumindest einige Bürstenelemente als Borsten ausgebildet sind, wobei bevorzugt unterschiedliche lange Borsten bestehen, wobei die unterschiedlich langen Borsten insbesondere aus einem unterschiedlichen Material bestehen. Mit solchen Borsten lassen sich die Haare besonders gut durcharbeiten und "striegeln".

In einer vorteilhaften Weiterbildung ist vorgesehen, dass zumindest einige Bürstenelemente als Stifte, bevorzugt mit Kunststoffnoppen versehene Stift ausgebildet sind, wobei die Stifte vorzugsweise als Material Holz, Kunststoff, oder Metall aufweisen. Mit solchen Stiften, die im Gegensatz zu üblicherweise flexiblen Borsten steif ausgebildet sind, lassen sich die Haare noch gut durcharbeiten, aber ohne sie zu striegeln, so dass bestehende Frisuren besser erhalten werden können.

In einer vorteilhaften Weiterbildung ist vorgesehen, dass zumindest einige Bürstenelemente eine Länge im Bereich 0,3 cm bis 3 cm, bevorzugt im Bereich 0,5 cm bis 2 cm, insbesondere von 1 cm aufweisen. Dann lassen sich die Haare besonders gut bürsten und durcharbeiten, wenn die Bürstenelemente länger sind. Wenn die Bürstenelemente dagegen kürzer sind, kann durch die Oberfläche der Frisur bearbeitet werden, um besondere Effekte zu erzielen.

In einer vorteilhaften Weiterbildung ist vorgesehen, dass zumindest einige Bürstenelemente eine Dicke im Bereich 0,01 cm bis 0,1 cm, bevorzugt im Bereich 0,04 cm bis 0,06 cm, insbesondere von 0,05 cm aufweisen. Auch dann lassen sich die Haare besonders gut bürsten.

In einer vorteilhaften Weiterbildung ist vorgesehen, dass zumindest einige Bürstenelemente mit einer Dichte im Bereich von 5 bis 15 Stück pro cm², bevorzugt im Bereich von 7 bis 13 Stück pro cm², insbesondere von 10 Stück pro cm² an dem Grundkörper angeordnet sind. Auch dann lassen sich die Haare besonders gut bürsten.

Die jetzt mit der Anmeldung und auch die später eingereichten Ansprüche sind ohne Präjudiz für die Erzielung weitergehenden Schutzes.

Sollte sich hier bei näherer Prüfung, insbesondere auch des einschlägigen Standes der Technik, ergeben, dass das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist. Auch eine solche Unterkombination ist somit von der Offenbarung dieser Anmeldung abgedeckt.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Es ist weiter zu beachten, dass die in den verschiedenen Ausführungsformen beschriebenen und in den Figuren gezeigten Ausgestaltungen und Varianten der Erfindung beliebig untereinander kombinierbar sind. Dabei sind einzelne oder mehrere Merkmale beliebig gegeneinander austauschbar. Diese Merkmalskombinationen sind ebenso mit offenbart.

Merkmale, die nur in der Beschreibung offenbart wurden oder auch Einzelmerkmale aus Ansprüchen, die eine Mehrzahl von Merkmalen umfassen, können jederzeit als von erfindungswesentlicher Bedeutung zur Abgrenzung vom Stande der Technik in den oder die unabhängigen Anspruch/Ansprüche übernommen werden, und zwar auch dann, wenn solche Merkmale im Zusammenhang mit anderen Merkmalen erwähnt wurden beziehungsweise im Zusammenhang mit anderen Merkmalen besonders günstige Ergebnisse erreichen.

Somit können alle in der allgemeinen Beschreibung der Erfindung, der Beschreibung der Ausführungsbeispiele, den nachfolgenden Ansprüchen und in den Figuren dargestellten Merkmale sowohl einzeln als auch in beliebiger Kombination miteinander erfindungswesentlich sein. Diese Merkmale bzw. Merkmalskombinationen können jeweils eine selbständige Erfindung begründen, deren Inanspruchnahme sich ausdrücklich vorbehalten wird. Dabei müssen einzelne Merkmale aus der Beschreibung eines Ausführungsbeispiels nicht zwingend mit ein oder mehreren oder allen anderen in der Beschreibung dieses Ausführungsbeispiels angegebenen Merkmale kombiniert werden, diesbezüglich ist jede Unterkombination ausdrücklich mit offenbart. Außerdem können gegenständliche Merkmale einer Vorrichtung umformuliert auch als Verfahrensmerkmale Verwendung finden und Verfahrensmerkmale können umformuliert als gegenständliche Merkmale einer Vorrichtung Verwendung finden. Eine solche Umformulierung ist somit automatisch mit offenbart.

Die Merkmale und weitere Vorteile der vorliegenden Erfindung werden im Folgenden anhand der Beschreibung zweier bevorzugter Ausführungsbeispiele im Zusammenhang mit den Figuren deutlich werden. Dabei zeigen rein schematisch:
- Fig. 1: das erfindungsgemäße Bürstenmittel nach einer ersten bevorzugten Ausgestaltung in einer Draufsicht,
- Fig. 2: das erfindungsgemäße Bürstenmittel nach Fig. 1 in einer Querschnittsansicht,
- Fig. 3: das erfindungsgemäße Bürstenmittel nach einer zweiten bevorzugten Ausgestaltung in einer Draufsicht von unten,
- Fig. 4: das erfindungsgemäße Bürstenmittel nach Fig. 2 in einer Seitenansicht,
- Fig. 5: das erfindungsgemäße Bürstenmittel nach einer dritten bevorzugten Ausgestaltung in einer Draufsicht von oben,
- Fig. 6: das erfindungsgemäße Bürstenmittel nach Fig. 5 in einer Querschnittsansicht und
- Fig. 7: das erfindungsgemäße Bürstenmittel nach einer vierten bevorzugten Ausgestaltung in einer Draufsicht.

In den Fig. 1 und 2 ist das erfindungsgemäße Bürstenmittel 10 nach einer ersten bevorzugten Ausgestaltung in verschiedenen Ansichten gezeigt.

Es ist zu erkennen, dass das Bürstenmittel 10 als Haargummi ausgebildet ist, das einen Grundkörper 12 in Form eines Latexringes aufweist, der eine Innenseite 14 und eine Außenseite 16 aufweist.

In der Innenseite 14 des Haargummis 10 sind zahlreiche Bürstenelemente 18 in Form von Borsten eingearbeitet. Diese Borsten 18 weisen somit ausschließlich nach innen.

Das Bürstenmittel 10 kann man nun einerseits als Haarschmuckmittel, also als Haargummi 10 verwenden, um damit beispielsweise die Haare des Trägers zu einem Schwanz oder Zopf zusammenzuhalten.

In diesem Zustand kann der Haargummi 10 so gedreht werden, dass die Borsten 18 ausschließlich nach innen weisen, also in die Haare des Trägers eindringen und so beim Blick auf die Haare nicht erkennbar sind. Dadurch ist von außen nicht erkennbar, dass der Träger etwas anders bei sich führt als das Haargummi 10 als Haarschmuckmittel.

Wenn der Träger dagegen die Haare gerade nicht mehr als Schwanz oder Zopf tragen will, könnte er den Haargummi 10 auch in eine Tasche stecken, wo er klein ist und nicht aufträgt. Andererseits, könnte der Träger den Haargummi 10 aber auch als Armreif tragen, so dass er weiterhin als Schmuckelement wahrgenommen wird und ebenfalls sehr leicht und unkompliziert getragen werden kann.

Anderseits kann der Haargummi 10 auch als Bürstenmittel 10 verwendet werden. Dazu nimmt der Träger das Haargummi 10 und streift es sich über die flache Hand (nicht gezeigt). Dadurch werden sich die Seiten 14, 16 des Haargummis 10 so anordnen, dass die Borsten 18 von er Handfläche nach oben - also von der Handfläche wegweisend - aufstellen. Dann kann der Träger seine oder jemanden andres Haar ohne Probleme bürsten.

So dient das Bürstenmittel 10 mit den Borsten 18 auf sehr einfache Art und Weise sowohl als Haarschmuckmittel zum Halten der Frisur seines Trägers und andererseits als Mittel zum Bürsten der Haare des Trägers.

Der besondere Vorteil dieses Bürstenmittels 10 besteht daher darin, dass der Träger immer neben einem in üblicher Weise verwendbaren Haargummi 10 zugleich auch eine Haarbürste 10 bei sich führt. Dadurch kann der Träger vermeiden, tatsächlich eine voluminöse, sperrige und auf Veranstaltungen - insbesondere wenn auf einem Tisch oder dergleichen abgelegt - als unschön empfundene Haarbürste, in der sich vielleicht noch Haare befinden, bei sich führen zu müssen.

Die Borsten 18 können aus unterschiedlichen Materialen bestehen, wobei in diesem Fall Kunststoffborsten bevorzugt sind, die in den Latex-Grundkörper 12 eingegossen sind.

Diese Borsten 18 können dabei durchsichtig ausgebildet sein, so dass sie fast nicht sichtbar sind. Andererseits können sie auch eine ähnlich oder auch eine ergänzende Farbe bzw. einen ähnlichen oder auch einen ergänzende Farbverlauf wie der Grundkörper 12 aufweisen, so dass sie zusammen mit dem Grundkörper 12 als Teil des Haarschmuckmittels 10 wahrgenommen werden.

In diesem Zusammenhang kann auch vorgesehen sein, dass der Grundkörper 12 vollflächig, also rings des gesamten Umfangs und auch über die gesamte Oberfläche des Grundkörpers 12, mit den Borsten 18 umgeben ist (nicht gezeigt), wodurch das Haarschmuckmittel 10 einen eher flauschigen Eindruck erweckt, was dann als Teil seines Schmuckkonzepts verstanden wird.

In den Fig. 3 und 4 ist das erfindungsgemäße Bürstenmittel 50 nach einer zweiten bevorzugten Ausgestaltung in verschiedenen Ansichten gezeigt.

Es ist zu erkennen, dass das Bürstenmittel 50 als Haarbrosche ausgebildet ist, das einen Grundkörper 52 in Form einer Hornplatte aufweist, der eine Innenseite 54 und eine Außenseite 56 aufweist. Zusätzlich besitzt die Haarbrosche 50 in üblicher Art und Weise ein Befestigungselement 60, das einen kugelendenförmigen Dorn 62 umfasst und eine verschwenkbare Spange 64, die an dem Dorn 62 verclipst werden kann.

In der Innenseite 54 der Haarbrosche 50 sind zahlreiche Bürstenelemente 58 in Form von Borsten eingearbeitet. Diese Borsten 58 weisen somit ausschließlich nach innen.

Die Bürstenbrosche 50 kann man nun wiederum einerseits als Haarschmuckmittel, also als Haarbrosche 50 verwenden, um damit beispielsweise die Haare des Trägers zusammenzuraffen oder einen Dutt zu halten. Die Außenseite 56 der Haarbrosche 50 könnte für zusätzliche Effekte auch besonders gestaltet oder verziert sein.

In diesem, an dem Haar angeordneten Zustand weisen die Borsten 58 ausschließlich nach innen, dringen also in die Haare des Trägers ein, so dass sie beim Blick auf die Haare nicht erkennbar sind. Dadurch ist von außen nicht erkennbar, dass der Träger etwas anders bei sich führt als die Haarbrosche 50 als Haarschmuckmittel.

Wenn der Träger dagegen die Haare gerade nicht mehr mit der Haarbrosche 50 schmücken oder diese zuhalten will, könnte er die Haarbrosche 50 auch in eine Tasche stecken, wo sie fast nicht aufträgt.

Anderseits kann die Haarbrosche 50 auch als Bürstenmittel 50 verwendet werden. Dazu nimmt der Träger die Haarbrosche 50 und greift sie von der Außenseite 56 so, dass diese Außenseite 56 zur Handfläche weist und die Innenseite 54 von der Handfläche weg weist, so dass auch die Borsten 58 von der Handfläche wegweisen (nicht gezeigt). Dann kann der Träger seine oder jemanden andres Haar ohne Probleme bürsten.

So dient das Bürstenmittel 50 mit den Borsten 58 ebenfalls auf sehr einfache Art und Weise sowohl als Haarschmuckmittel zum Halten der Frisur seines Trägers und andererseits als Mittel zum Bürsten der Haare des Trägers.

Die Borsten 58 können aus unterschiedlichen Materialen bestehen, wobei in diesem Fall Tierhaarborsten, wie Wildschweinborsten bevorzugt sind, die in den Horngrundkörper 52 eingeklebt sind.

Diese Borsten 58 können dabei durchsichtig ausgebildet sein, so dass sie fast nicht sichtbar sind. Andererseits können sie auch eine ähnlich oder auch eine ergänzende Farbe bzw. einen ähnlichen oder auch einen ergänzende Farbverlauf wie der Grundkörper 52 aufweisen, so dass sie zusammen mit dem Grundkörper 52 als Teil des Haarschmuckmittels 50 wahrgenommen werden.

In diesem Zusammenhang kann wiederum auch vorgesehen sein, dass der Grundkörper 52 vollumfänglich, d.h. vollflächig und auf beiden Seiten 54, 56, mit den Borsten 58 umgeben ist (nicht gezeigt), wodurch das Haarschmuckmittel 50 einen eher flauschigen Eindruck erweckt, was dann als Teil seines Schmuckkonzepts verstanden wird.

Erkennbar besteht der besondere Vorteil dieses Bürstenmittels 50 wiederum darin, dass der Träger immer neben einer in üblicher Weise verwendbaren Haarbrosche 50 zugleich auch eine Haarbürste 50 bei sich führt. Auch dadurch kann der Träger vermeiden, tatsächlich eine voluminöse, sperrige und auf Veranstaltungen - insbesondere wenn auf einem Tisch oder dergleichen abgelegt - als unschön empfundene Haarbürste, in der sich vielleicht noch Haare befinden, bei sich führen zu müssen.

In den Fig. 5 und 6 ist das erfindungsgemäße Bürstenmittel 100 nach einer dritten bevorzugten Ausgestaltung in verschiedenen Ansichten gezeigt.

Es ist zu erkennen, dass das Bürstenmittel 100 wiederum als Haargummi ausgebildet ist, das einen Grundkörper 102 in Form eines Latexringes aufweist, an dem vollflächig, d.h. rings des gesamten Umfangs des Grundkörpers 102 und auch über die gesamte Oberfläche 104 des Grundkörpers 102, Bürstenelemente 106 in Form von Kunststoffborsten angeordnet sind. Alternativ könnte auch wieder entsprechend der ersten bevorzugten Ausgestaltung des Bürstenmittels 10 nur ein Teil der Oberfläche des Bürstenmittels 100 mit den Bürstenelementen 106 versehen sein.

Der Grundkörper 102 ist vollflächig, d.h. rings des gesamten Umfangs des Grundkörpers 102 und auch über die gesamte Oberfläche 104 des Grundkörpers 102, von einer Umhüllung 108 umhüllt. Diese Umhüllung 108 weist beispielswese einen Schaumstoff auf, kann jedoch zusätzlich oder alternativ auch einen Textilstoff oder dgl. Material aufweisen. Diese Materialien sind besonders anpassbar und anschmiegsam.

Im Zustand, wenn kein Druck auf die Umhüllung 108 ausgeübt wird, also beispielweise, wenn das Bürstenmittel 100 nicht an den Haaren eines Trägers befestigt ist, liegen die Bürstenelemente 106 innerhalb der Umhüllung, sind daher von dieser verborgen, so dass man dem Haarschmuckmittel 100 seine Funktion als Bürstenmittel 100 nicht ansieht.

Erst durch Druckausübung auf die Umhüllung dringen im Bereich der Druckausübung die Bürstenelemente 106 durch die Umhüllung 108 hindurch nach außen.

Wenn also beispielsweise das Bürstenmittel 100 um Haare herumgelegt und so befestigt wird, dringen Bürstenelemente 106 in die Haare ein, so dass eine sicherere Befestigung des Bürstenmittels 100 an den Haaren erfolgt (nicht gezeigt). In diesem Zustand sind die Bürstenelemente 106 von außen nicht zu erkennen.

Wenn dagegen das Bürstenmittel 100 frei gegen die Haare gedrückt wird, durchdringen die Bürstenelemente 106 die Umhüllung 108, dringen in die Haare ein und dann können die Haare durch Bewegen des Bürstenmittels 100 gekämmt oder dgl. werden (nicht gezeigt).

Während der Lagerung oder dem Transport des Bürstenmittels 100 drücken sich die Bürstenelemente 106 nicht durch die Umhüllung 108 durch, so dass die Funktion des Haarschmuckmittels 100 als Bürstenmittel nicht erkennbar ist.

In diesem Zusammenhang kann auch vorgesehen sein, dass die Umhüllung 108 nur lose um den Grundkörper 102 gelegt ist und eine Öffnung (nicht gezeigt) in Form eines rings um den Umfang des Grundkörpers 102 laufenden Schlitzes aufweist, wobei die Öffnung bevorzugt verschließbar ausgebildet sein kann. Dieser Verschluss kann beispielsweise als dehnbarer Klettverschluss oder dgl. ausgebildet sein. Dadurch kann der Grundkörper 102 aus der Umhüllung 106 entnommen werden, um so die Umhüllung leicht zu reinigen.

Alternativ zum Bürstenmittel 100, das als Haargummi ausgebildet ist, könnte das Bürstenmittel beispielsweise auch als Haarbrosche wie im Fall der Haarbrosche 50 ausgebildet sein, wobei dann der Grundkörper 52 mit Ausnahme des Bereichs um die Spange 64 von einer Umhüllung umgeben wäre (nicht gezeigt). Auch dann würden sich die Vorteile einer solchen Umhüllung einstellen.

In Fig. 7 ist das erfindungsgemäße Bürstenmittel 200 nach einer vierten bevorzugten Ausgestaltung in einer Draufsicht von oben gezeigt.

Es ist zu erkennen, dass das Bürstenmittel 200 wiederum als Haargummi ausgebildet ist, das einen Grundkörper 202 in Form eines Latexringes aufweist. Der Grundkörper 202 umschießt einen Innenbereich 204.

Die Bürstenelemente 206 sind wiederum Kunststoffborsten, die allerdings im Gegensatz zum Bürstenmittel 10 nach den Fig. 1 und 2 nicht in den Innenbereich 204 weisen, sondern nur nach außen in den Außenbereich 208. Außerdem erstrecken sich die Bürstenelemente 206 auch nicht über den gesamten Umfang des Grundkörpers 202, sondern nur über ein Viertel des Umfangs.

Quer zur Dicke des Grundkörpers 202 können sich die Bürstenelemente 206 wieder so wie in Fig. 2 dargestellt erstrecken, wobei sie allerdings - wie vorstehend schon erläutert wurde - nicht in den Innenbereich 204, sondern nur in den Außenbereich 208 weisen.

Der Vorteil dieser Ausgestaltung besteht zum einen darin, dass das Bürstenmittel 200 ohne weiteres beispielsweise am Handgelenk eines Benutzers (nicht gezeigt) getragen werden kann, ohne dass sich Bürstenelemente 206 in das Handgelenk des Benutzers bohren und den Benutzer dadurch stören.

Um sicher zu stellen, dass die Bürstenelemente 206 diese Position immer einnehmen bzw. beibehalten, kann der Grundkörper 202 eine innere Spannung aufweisen, die beim Verdrehen des Grundkörpers so, dass die Bürstenelemente 206 nach innen in den Innenbereich 204 weisen, den Grundkörper 202 automatisch so zurückdreht, dass die Bürstenelemente 206 wieder nach außen in den Außenbereich 208, also weg vom Innenbereich 204 weisen.

Diese innere Spannung besteht beispielsweise automatisch, wenn der Grundkörper 202 als einheitliches Stück Latex oder Gummi gefertigt ist, wobei die äußere Umfangslänge 210 größer ist als die innere Umfangslänge 212, wodurch sich der Grundkörper 202 immer automatisch so herumdreht, dass die äußere Umfangslänge 210 nach außen in den Außenbereich 208 weist.

Wenn sich der Benutzer das Bürstenmittel 200 so über die Handfläche streift, dass die Bürstenelemente 206 von der Handfläche wegweisen (nicht gezeigt), dann kann er seine Haare leicht mit den Bürstenelementen 206 bürsten, so als ob er sich über die Haare streichen würde.

Wenn das Bürstenmittel 200 in die Haare des Benutzers eingebracht wird, um diese beispielsweise zu einem Zopf zu bündeln (nicht gezeigt), dann bewirkt die nur teilweise Anordnung der Bürstenelemente 206 entlang des Umfangs des Grundkörpers 202, dass die Bürstenelemente 206 im Haar versteckt werden können und so nicht sichtbar sind, weil sie zum Beispiel zwischen Zopf und Kopfhaar versteckt werden können. Hierzu könnten sich die Bürstenelemente 206 auch über beispielsweise ein Drittel des Umfangs des Grundkörpers 202 erstrecken.

Alle erfindungsgemäßen Bürstenmittel 10, 50, 100, 200 können mit weiteren Verzierungen und/oder Personalisierungen, beispielsweise mit angehängten oder aufgedruckten bzw. eingeprägten Buchstaben oder dergleichen versehen sein, um das Bürstenmittel 10, 50, 100, 200 schöner zu gestalten bzw. einem Träger zuzuordnen.

Auch wenn die Erfindung vorliegend im Rahmen von Bürstenmittel 10, 50, 100, 200 beschrieben wurde, die als Haargummi 10, 100, 200 bzw. Haarbrosche 50 ausgebildet sind, ist doch klar, dass das Bürstenmittel auch die Gestalt eines anderen Haarschmuckmittels, wie annehmen kann und dennoch dieselben oder ähnliche Vorteile aufweist. Beispielsweise kann das Haarschmuckmittel auch als eine Haarspange, eine Haarklammer, ein Haarreifen, eine Haarschleife, ein Haarband, ein Haarkamm, eine Haarforke, ein Haartuch, eine Haarnadel, eine Haarspriale, ein Haarclip, ein Bun-Maker, eine Haarrolle, ein Haarkneifer, ein Dutt-Kissen, ein Kopftuch, ein Diadem, eine Mütze, ein Hut oder ein Fascinator ausgebildet sein, was hier aber nicht gesondert gezeigt werden muss, weil diese jeweilige Umsetzung dem Fachmann leicht verständlich und nachvollziehbar ist.

Außerdem können neben den beschriebenen Bürstenelementen 18, 58, 106, 206 in Form von Kunststoffborsten 18, 106, 206 und Tierhaarborsten 58 auch andere Bürstenelemente verwendet werden, wie beispielsweise Naturfaserborsten.

Es können auch unterschiedliche Bürstenelementmaterialen, -längen und Formen miteinander kombiniert werden, um besondere Bürsteneffekte zu erzielen. Dabei müssen die Bürstenelemente auch nicht zwingend als Borsten ausgebildet sein - es kann sich beispielsweise auch um Stifte oder dgl. handeln, die im Gegensatz zu Borsten nicht flexibel sondern starr ausgebildet sind.

Für den Grundkörper 12, 52, 102, 202 können neben den gezeigten Materialien Latex und Horn auch völlig andere Materialien verwendet werden, wie beispielsweise Keramik, Metall, Kunststoff oder Stein. Insbesondere kann es sich dabei auch um Azetat, Bein, Holz, Kunstleder, Naturkautschuk, Nylon, pflanzliche Wolle, Polyester, Seide, tierische Wolle oder tierisches Leder handeln. Der Grundkörper kann dabei auch aus unterschiedlichen Materialien, die kombiniert werden, gebildet sein.

Aus der vorstehenden Darstellung ist deutlich geworden, dass mit der vorliegenden Erfindung eine Lösung geschaffen wurde, die deutliche Verbesserungen gegenüber bestehenden Haarbürsten bringt. So ist das Bürstenmittel 10, 50, 100, 200 leicht transportierbar und trägt dabei nicht auf. Außerdem fällt das Bürstenmittel 10, 50, 100, 200 in seiner Funktion als Haarbürste überhaupt nicht auf. Der Träger führt mit dem erfindungsgemäßen Bürstenmittel 10, 50, 100, 200 immer neben einem in üblicher Weise verwendbaren Haarschmuckmittel 10, 50, 100, 200 zugleich auch eine Haarbürste 10, 50, 100, 200 bei sich. Dadurch kann der Träger vermeiden, tatsächlich eine voluminöse, sperrige und auf Veranstaltungen als unschön empfundene, gewöhnliche Haarbürste bei sich führen zu müssen.

### Bezugszeichenliste

- 10: erste bevorzugte Ausgestaltung des Bürstenmittels, Haargummi, Haarschmuckelement
- 12: Grundkörper, Latexring
- 14: Innenseite
- 16: Außenseite
- 18: Bürstenelemente, Borsten
- 50: zweite bevorzugte Ausgestaltung des Bürstenmittels, Haarbrosche, Haarschmuckelement
- 52: Grundkörper, Hornplatte
- 54: Innenseite
- 56: Außenseite
- 60: Befestigungselement
- 62: kugelendenförmiger Dorn
- 64: verschwenkbare Spange
- 100: dritte bevorzugte Ausgestaltung des Bürstenmittels, Haargummi, Haarschmuckelement
- 102: Grundkörper, Latexring
- 104: Oberfläche des Grundkörpers 102
- 106: Bürstenelemente
- 108: Umhüllung
- 200: vierte bevorzugte Ausgestaltung des Bürstenmittels, Haargummi, Haarschmuckelement
- 202: Grundkörper, Latexring
- 204: Innenbereich
- 206: Bürstenelemente, Kunststoffborsten
- 208: Außenbereich in Bezug auf den Grundkörper 202
- 210: äußere Umfangslänge des Grundkörpers 202
- 212: innere Umfangslänge des Grundkörpers 202

## Patentansprüche

1. Bürstenmittel (10; 50; 100; 200) zum Bürsten von Haaren, **dadurch gekennzeichnet, dass** das Bürstenmittel (10; 50; 100; 200) als Haarschmuckmittel (10; 50; 100; 200) ausgebildet ist mit einem Grundkörper (12; 52; 102; 202), der an den Haaren eines Trägers des Haarschmuckmittels (10; 50; 100; 200) befestigbar ist, wobei der Grundkörper (12; 52; 102; 202) Bürstenelemente (18; 58; 106; 206) aufweist.

2. Bürstenmittel (10; 100; 200) nach Anspruch 1, **dadurch gekennzeichnet, dass** der Grundkörper (12; 52; 202) eine geschlossene Form mit einem umschlossenen Innenbereich (204) aufweist, wobei im nicht am Haar befestigten Zustand des Bürstenmittels (200) bevorzugt
- zumindest einige, bevorzugt alle Bürstenelemente (206) so an dem Grundkörper (202) angeordnet sind, dass sie nicht in den Innenbereich (204) weisen, und/oder
- zumindest einige, bevorzugt alle Bürstenelemente (206) so an dem Grundkörper (202) angeordnet sind, dass sie vom Innenbereich (2024) weg weisen.

3. Bürstenmittel (200) nach Anspruch 1 oder 2, **dadurch gekennzeichnet, dass** die Bürstenelemente (206) nur bereichsweise am Grundkörper (202), vorzugsweise bereichsweise entlang des Umfangs des Grundkörpers (202) angeordnet sind, wobei sich die Bürstenelemente (206) nur über höchstens eine Hälfte, bevorzugt nur höchstens ein Drittel, insbesondere nur höchstens ein Viertel des Grundkörpers (202)erstrecken.

4. Bürstenmittel (100) nach einem der vorherigen Ansprüche, **dadurch gekennzeichnet, dass** der Grundkörper (106) zumindest teilweise von einer Umhüllung (108) umgeben ist, wobei die Umhüllung (108) bevorzugt einen Schaumstoff und/oder ein Textil aufweist, wobei vorzugsweise vorgesehen ist, dass die Umhüllung (108) zumindest einige, bevorzugt die Mehrzahl, insbesondere alle Bürstenelemente (106) verdeckt, wenn kein Druck auf die Umhüllung (108) ausgeübt wird.

5. Bürstenmittel (100) nach Anspruch 4, **dadurch gekennzeichnet, dass** die Umhüllung mit einer Öffnung zur Entnahme des Grundkörpers versehen ist, wobei die Öffnung bevorzugt verschließbar ausgebildet ist, wobei der Verschluss insbesondere als Klettverschluss ausgebildet ist.

6. Bürstenmittel (10; 50; 100; 200) nach einem der vorherigen Ansprüche, **dadurch gekennzeichnet, dass** das Haarschmuckmittel ein Haargummi (10; 100; 200), eine Haarspange, eine Haarklammer, ein Haarreifen, eine Haarschleife, ein Haarband, ein Haarkamm, eine Haarforke, ein Haartuch, eine Haarbrosche (50), eine Haarnadel, eine Haarspriale, ein Haarclip, ein Bun-Maker, eine Haarrolle, ein Haarkneifer, ein Dutt-Kissen, ein Kopftuch, ein Diadem, eine Mütze, ein Hut oder ein Fascinator ist.

7. Bürstenmittel (10; 50; 100; 200) nach einem der vorherigen Ansprüche, **dadurch gekennzeichnet, dass** der Grundkörper (12; 52; 102; 202) Keramik, Metall, Kunststoff, Naturstoff und/oder Stein aufweist, wobei der Grundkörper (10; 50; 102; 202) bevorzugt Azetat, Bein, Gummi, Holz, Horn, Kunstleder, Latex, Naturkautschuk, Nylon, pflanzliche Wolle, Polyester, Seide, tierische Wolle und/oder tierisches Leder aufweist.

8. Bürstenmittel (10; 50; 100; 200) nach einem der vorherigen Ansprüche, **dadurch gekennzeichnet, dass** zumindest einige, bevorzugt alle Bürstenelemente (18; 58; 106; 206) ein Material aus der Gruppe umfassend: Tierhaarborsten, insbesondere Wildschweinborsten (58), Rosshaarborsten oder Schweineborsten, Kunststoffborsten (18; 106; 206), insbesondere aus Latex, Naturkautschuk, Nylon oder Polyester, und Naturfaserborsten, insbesondere Arengaborsten, Bassineborsten, Fibreborsten oder Kokosfaserborsten, aufweisen.

9. Bürstenmittel (10; 50; 100; 200) nach einem der vorherigen Ansprüche, **dadurch gekennzeichnet, dass** zumindest einige, bevorzugt alle Bürstenelemente (18; 58; 106; 206) so an dem Grundkörper (12; 52; 102; 202) angeordnet sind, dass sie im am Haar befestigten Zustand des Bürstenmittels (10; 50; 100; 200) in das Haar eindringen.

10. Bürstenmittel (10; 50; 100; 200) nach einem der vorherigen Ansprüche, **dadurch gekennzeichnet, dass** das Bürstenmittel (10; 50; 100; 200) so ausgebildet ist, dass im am Haar befestigten Zustand des Bürstenmittels (10; 50; 100; 200) zumindest einige, bevorzugt alle Bürstenelemente (18; 58; 106; 206) nicht vom Haar wegstehen.

11. Bürstenmittel (10; 50; 100; 200) nach einem der vorherigen Ansprüche, **dadurch gekennzeichnet, dass** zumindest einige, bevorzugt alle Bürstenelemente (18; 58; 106; 206) durchsichtig ausgebildet sind.

12. Bürstenmittel nach einem der vorherigen Ansprüche, **dadurch gekennzeichnet, dass** zumindest einige, bevorzugt alle Bürstenelemente eine farbliche Gestaltung aufweisen, die die farbliche Gestaltung des Haarschmuckmittels ergänzt.

13. Bürstenmittel (10; 50; 100; 200) nach einem der vorherigen Ansprüche, **dadurch gekennzeichnet, dass** zumindest einige Bürstenelemente als Borsten (18; 58; 106; 206) ausgebildet sind, wobei bevorzugt unterschiedliche lange Borsten bestehen, wobei die unterschiedlich langen Borsten insbesondere aus einem unterschiedlichen Material bestehen.

14. Bürstenmittel nach einem der vorherigen Ansprüche, **dadurch gekennzeichnet, dass** zumindest einige Bürstenelemente als Stifte, bevorzugt mit Kunststoffnoppen versehene Stift ausgebildet sind, wobei die Stifte vorzugsweise als Material Holz, Kunststoff, oder Metall aufweisen.

15. Bürstenmittel (10; 50; 100; 200) nach einem der vorherigen Ansprüche, **dadurch gekennzeichnet,**
**dass** zumindest einige Bürstenelemente (18; 58; 106; 206) eine Länge im Bereich 0,3 cm bis 3 cm, bevorzugt im Bereich 0,5 cm bis 2 cm, insbesondere von 1 cm aufweisen, und/oder **dass** zumindest einige Bürstenelemente (18; 58; 106; 206) eine Dicke im Bereich 0,01 cm bis 0,1 cm, bevorzugt im Bereich 0,04 cm bis 0,06 cm, insbesondere von 0,05 cm aufweisen, und/oder
**dass** zumindest einige Bürstenelemente (18; 58; 106; 206) mit einer Dichte im Bereich von 5 bis 15 Stück pro cm², bevorzugt im Bereich von 7 bis 13 Stück pro cm², insbesondere von 10 Stück pro cm² an dem Grundkörper (12; 52; 102; 202) angeordnet sind.
